# EUROPÄISCHE PATENTSCHRIFT

(11) **EP 0 338 462 B1**
(45) Veröffentlichungstag und Bekanntmachung des Hinweises auf die Patenterteilung: **30.06.1993**
(21) Anmeldenummer: 89106773.8
(22) Anmeldetag: 15.04.1989
(51) Int. Cl.: E04G 7/28

(54) **Verbindungseinrichtung von einem Bordbrett an einem Gerüststiel**
Connection between a scaffolding platform border and a scaffolding post
Liaison entre un rebord de plate-forme d'échafaudage et un montant d'échafaudage

(30) Priorität: 22.04.1988 DE 3813513
(43) Veröffentlichungstag der Anmeldung: 25.10.1989
(73) Patentinhaber: Langer, Ruth, geb. Layher, D-74363 Güglingen (DE)
(72) Erfinder: Langer, Ruth, geb. Layher, D-74363 Güglingen (DE)
(74) Vertreter: Utermann, Gerd, Dipl.-Ing.

(56) Entgegenhaltungen:
- DE-U- 8 626 898

## Beschreibung

Die Erfindung betrifft eine Verbindungseinrichtung
. von mindestens einem Bordbrett an einem Gerüst mit Stielen und mit wenigstens einem Gerüstboden,
. an dessen Rand das vertikal stehende Bordbrett angeordnet und im Bereich der Stiele gegen seitliches Abkippen gesichert ist,
. wozu an den Enden des Bordbrettes metallene Beschläge vorgesehen sind, welche zumindest über die Enden des Bordbrettes ausladende Halteteile aufweisen, die sich nur über einen Teil der Höhe des Bordbrettes erstrecken.

Bordbretter sind an Gerüsten erforderlich, um das seitliche Abgleiten von Gegenständen oder Personen von Gerüstböden oder Plattformen zu verhindern. Sie werden aus Holzbrettern, Metallprofilteilen oder Verbundwerkstoffen in einer Länge hergestellt, die dem jeweiligen Gerüstboden oder dem Rastermaß des Podestes oder dgl. entspricht. An den Enden werden Beschläge angebracht oder ausgebildet. Diese dienen dazu, die Bordbretter in der Lage zu sichern.

Nach dem deutschen Gebrauchsmuster DE-U-19 60 069 ist es üblich, ein über das Ende des Bordbrettes gestecktes U-Profil mit einer angeschweißten oder ausgebildeten Öse zu versehen, die über an den Tragteilen des Gerüstes aufragende Dorne oder Stifte in der geeigneten Position gesteckt werden. Dabei sind die Ösen beider Enden des Bordbrettes in unterschiedlicher Höhenlage vorgesehen, so daß die Ösen benachbarter Bordbretter übereinander auf den jeweiligen Stift aufgefädelt werden, wobei die Bordbretter gleiche Höhenlage einnehmen und die Beschläge nur an dem Bordbrett nur bis etwa zu 60 % der Höhe angeordnet sind. Bei solchen Bordbrettern sind die Ösen derart angebracht, daß die Öse am einen Ende des Bordbrettes oben liegend zu einer zur Mitte nach unten versetzten Bezugslinie angeordnet ist, während die Öse am anderen Ende des Bordbrettes zu dieser Bezugslinie nach unten versetzt vorgesehen ist. Dadurch müssen die Bordbretter nicht nur in der gleichen Höhenlage sondern auch immer in gleicher Gebrauchslage eingesetzt und auf den Stiften befestigt werden. Bei der Befestigung der Ösen an den Bordbrettern sind Maßnahmen zur richtigen Lagesicherung erforderlich. Diese Bordbretter sind nur für solche Gerüste zu gebrauchen, die entsprechende Haltestifte aufweisen. Bei vielfältig einzusetzenden Gerüsten, die insbesondere auch um gewölbte Gebäudeflächen angeordnet werden können, sind diese Bordbretter nicht zu gebrauchen.

Andere übliche Bordbretter haben an den Enden über den wesentlichen Teil der Höhe sich erstreckende Flachteile ohne besondere zusätzliche Halteelemente. Sie sind einseitig bis zur Mitte geschlitzt. Diese Halteteile werden hinter vertikal stehende Weile von Befestigungseinrichtungen von Horizontalriegeln gesteckt. Dabei sind für die Befestigung Lochscheiben auf den Stielen angeordnet und keilartige Anschlußköpfe der Gerüstelemente sind auf die Lochscheiben gesteckt und mit vertikalen Keilen gesichert. Die Innenflächen der Weile haben einen gewissen Abstand zu den Stielen, so daß ein Freiraum für das Einstecken der Haltelaschen der Bordbretter verbleibt. Dieser Freiraum ist verhältnismäßig schmal und die Laschen müssen eine gewisse Dicke haben, damit sie auch beim Transport, Herunterfallen und dgl. stabil genug sind. Deshalb können die Laschen der Beschläge in dem jeweiligen Freiraum nur um ganz geringe Winkel verschwenkt werden. Die Keile stehen bei üblichen Gerüsten dieser Art, vor allem bevor sie entsprechend abgenutzt sind, so hoch, daß der untere Teil des Beschlages stets hinter den Keil einzustecken ist. Wenn das Gerüst sich um eine rechtwinklige Ecke erstreckt, können diese Bordbretter mit den geschlitzten Blechteilen auf Umschlag ineinander eingehängt werden.

Es besteht nun zunehmend das Bedürfnis, runde oder mehreckige Türme von innen oder außen einzurüsten oder an sonstigen unregelmäßig geformten Gebäudeflächen Gerüste aufzustellen. Dann können die notwendigen Bordbretter nicht mehr hinter den Keilen verankert werden, weil die auftretenden Winkel zu groß sind und die der üblichen Keilbefestigung der Querriegel entsprechenden Freiräume für die bekannten Sicherungsmittel der Bordbretter nicht ausreichend groß sind.

Aus DE-U-86 26 898 ist ein Bordbrett für Baugerüste bekannt, welches Beschläge am Bordbrett zeigt, bei denen am einen Ende des Bordbrettes ein oben liegendes Beschlagteil mit einer oben nach auswärts ragenden Schale vorgesehen ist, während am anderen Ende des jeweils selben Bordbrettes ein Beschlagteil im unteren Bereich vorgesehen ist, welcher ebenfalls eine außen liegende, in der Gebrauchslage den Stiel umgreifende Schale aufweist. Diese hat jedoch eine nach unten über das Bordbrett hinausragende Verlängerung, die der Abstützung in einer bestimmten Gebrauchslage zugeordnet ist. Dadurch sind die Bordbretter nicht für den Einsatz auf Umschlag vorgesehen, sondern sind jeweils in der vorgesehenen Gebrauchslage zu verwenden und somit nur für eine ganz bestimmte Bordbrett- und Gerüstkonfiguration vorgesehen. Auch ist bei der Befestigung am Bordbrett auf die jeweilige Lage zu achten.

Der Erfindung liegt die Aufgabe zugrunde, eine Bordbrettausbildung mit den eingangs genannten Merkmalen so auszugestalten, daß die Bordbretter sich am Stiel in beliebiger Winkellage halten und zwei benachbarte Bordbrettbeschläge sich bei diesem Halten nicht behindern, daß Bordbretter benachbarter Felder in unterschiedlicher Höhenlage montierbar sind und daß die Beschläge beim Stapeln für das Lagern und Transportieren nicht hinderlich sind und die Bordbretter auf Umschlag aneinander zu reihen sind.

Erfindungsgemäß ist vorgesehen,
- daß die ausladenden, für das Angreifen an den Stielen gestalteten Halteteile beider Enden des Bordbrettes
   . höchstens bis zur Höhenmitte des Bordbrettes reichen und
   . auf derselben Seite der Höhenmitte desselben Bordbrettes liegen,
- und daß die Beschläge
   . jeweils mit einem Flachteil gebildet sind, . welches mit einem Umgreifteil ausgestattet ist,
      . das ausserhalb der Oberfläche des Bordbrettes liegt
   . und den zugeordneten Stiel von der Seite des Bordbrettes umgreift.

Dadurch, daß die ausladenden und am Stiel angreifenden Halteteile sich nur über die halbe Höhe des Bordbrettes erstrecken und auf derselben Seite der Höhenmitte liegen, können die Bordbretter auf Umschlag aneinander gereiht und unter beliebigen Winkeln zueinander angeordnet werden, weil die Halteteile die Stiele umgreifen und sich gegenseitig nicht behindern und von sonstigen Befestigungen dabei nicht behindert werden, wenn sie die Höhenlage der jeweiligen Befestigungen, wie Keile oder dgl., berücksichtigen.

Die so ausgestatteten Bordbretter können nun an allen üblichen Gerüsten auch in der üblichen Art verwendet werden, ganz gleich, ob Stifte vorhanden sind oder nicht. Sie sind also für alte Gerüste und für Gerüste an rechtwinkligen Gebäuden zu gebrauchen, gestatten es darüberhinaus jedoch bei Einrüstungen gewölbter Flächen in folgender Weise eingesetzt zu werden. Es werden dann nämlich abwechselnd rechtwinklige und schiefwinklige Felder aneinander gereiht. Bei den mit rechtwinkligen Böden ausgestatteten Feldern werden die Bordbretter mit unten liegenden Halteteilen so eingehängt, daß Teile der zugehörigen Halteteile, ggf. hinter den innen liegenden Keil greifen, wobei dieser schon wie bisher die Befestigung der Bordbretter nicht hindert, sondern unterstützt. Die den schiefwinklig abgeschlossenen Feldern und entsprechend gestalteten Gerüstböden zugeordneten Bordbretter werden dann mit oben liegenden Halteteilen eingehängt, so daß sie über den unten liegenden Halteteilen der benachbarten Bordbretter an den beiden Stielen angreifen. Da die Felder bei einer sinnvollen Einrüstung jeweils abwechselnd rechtwinklig und schiefwinklig abgeschlossen sind, weil die tragenden Querriegel nach Möglichkeit rechtwinklig zu der Längserstreckung von wenigstens einem der benachbarten Bordbretter anzuschließen sind, gibt es auch keine Schwierigkeiten mit dem wechselseitigen Einlegen der Bordbretter, so daß bei dem einen Bordbrett beide Halteteile unten und bei dem jeweils anschließenden Bordbrett beide Halteteile oben liegen. Bei derartigen Einrüstungen werden gelegentlich auf die rechtwinklig abgeschlossenen Gerüstböden die Gerüstböden der schiefwinklig abgeschlossenen Felder von oben aufgelegt, entweder als Gerüstbretter oder als spezielle Eck- und Winkelböden. Dadurch müssen die Gerüstböden dieser Felder geringfügig höher liegen als die der benachbarten und ihre Befestigungseinrichtungen müssen das berücksichtigen. Bei Beschlägen, bei denen die Halteteile an dem einen Ende des Bordbrettes unterhalb der Höhenmitte und an dem anderen Ende oberhalb der Höhenmitte vorgesehen sind, wäre ein sinnvolles Einhängen nicht möglich, weil bei Abwechseln von rechtwinklig abgeschlossenen und schiefwinklig abgeschlossenen Feldern das nachfolgende Feld dann einen jeweils höher hängenden Beschlag unter Bildung eines Schlitzes zwischen Bordbrett und Gerüstboden haben würde. Überdies ist die erfindungsgemäße Anordnung der Halteteile für das Stapeln der Bordbretter für Transport und Lagerung wegen des Eingreifens in die sich ergebenden Freiräume besonders sinnvoll.

Bei den erfindungsgemäßen Verbindungseinrichtungen mit Bordbrettern erbringt die Maßnahme, daß die Beschläge jeweils mit einem Flachteil gebildet sind, welches mit einem Umgreifteil ausgestattet ist, das außerhalb der Oberfläche des Bordbrettes liegt und den zugeordneten Stiel von der Seite des Bordbrettes umgreift, daß das in Richtung der Längserstreckung des Bordbrettes über dieses hinausragende Flachteil dann mit einem entsprechenden, zungenartigen Element von der einen Seite an dem Stiel anliegt, während das Umgreifteil um den Stiel herumgeführt ist und gegen seitliches Verschieben in der anderen Richtung und gegen Längsverschiebung des Bordbrettes sichern kann.

Die Ausgestaltung der Beschläge kann auf vielerlei Weise gelöst werden, je nach den vorhandenen Befestigungsteilen sonstiger Elemente des Gerüstes und den Einhänge- und Abstützgegebenheiten. Für die Form der Umgreifteile gibt es verschiedene, einfach herzustellende Möglichkeiten. Eine besonders sinnvolle sieht vor, daß die beiden Umgreifteile jedes Bordbrettes von je einem stabilen, zu einem Haken abgewinkelten oder abgebogenen Stab gebildet sind, der vorzugsweise mittig auf der ausladenden Lasche des Flachteiles derart befestigt ist, daß die beiden Stielanlageberiche für die Sicherung gegen Längsverschiebung des Bordbrettes einen Abstand aufweisen, der dem nur um das Einführspiel verkleinerten Innenabstand zweier im Rastermaß angeordneter, benachbarter Stiele entspricht, und dessen Außenanlagebereich jeweils in einem der Dicke des Stieles entsprechenden Abstand vom Flachteil liegt.

Ein relativ dünner Stab hat den Vorteil, daß er bei schiefwinkligem Einbau und beim Lagern den geringst möglichen Raum beansprucht und trotzdem hinreichend stabil gestaltet werden kann. Entsprechend schmale Gestaltungen können auch durch eine Formgestalt eines einheitlichen Beschlages erzielt werden. Wichtig ist, den evtl. Behinderungen bei Montage, Benutzung und Lagerung Rechnung zu tragen. Dabei kann man vorsehen, daß der Flachteil gemäß Anspruch 3 auch über die Höhenmitte im Befestigungsbereich und im Kantenbereich, nicht jedoch im Angriffsbereich anderer Laschen übersteht und so zur Stabilität der ganzen Anordnung bei geringstem Aufwand beiträgt. Der Flachteil kann zweckmäßig aus einem rechteckigen Flachstahlabschnitt oder Blechstanzteil bestehen, an welchem ein der Größe der an dem Stiel angreifenden Lasche gleicher Eckbereich ausgeschnitten ist. So sind gleiche Flachteile auf beiden Seiten des Bordbrettes zu verwenden. Nur die abgebogenen Stäbe oder sonstigen Ausbildungen müssen auf verschiedenen Seiten der Lasche angebracht werden. Weitere Einzelheiten, Merkmale, Ausgestaltungen und Gesichtspunkte der Erfindung sind auch in dem nachfolgenden, anhand der Zeichnungen abgefaßten Beschreibungsteil behandelt.

Ein Ausführungsbeispiel der Erfindung wird nachfolgend anhand mehrerer, auch die Einbausituationen veranschaulichender Zeichnungen beschrieben.

Es zeigen:
- Fig. 1: Eine schematische Draufsicht auf drei Gerüstfelder;
- Fig. 2: die Seitenansicht eines Bordbrettes;
- Fig. 3: die Ansicht von oben auf das Bordbrett nach Fig. 2;
- Fig. 4: eine perspektivische Teilansicht einer Ecke zwischen einem rechtwinkligen und einem schiefwinklig abgeschlossenen Gerüstfeld mit eingesetzten Bordbrettern;
- Fig. 5: die Außenansicht einer Ecke zweier unter anderen Winkeln zueinander stehender Bordbretter, wobei nur der eine Gerüstboden dargestellt ist;
- Fig. 6: die Außenansicht einer rechtwinkligen Ecke eines Gerüstes mit zwei benachbarten Bordbrettern;
- Fig. 7: die Schrägansicht des Anschlußbereiches zweier gerade durchlaufender Bordbrettenden;
- Fig. 8: die Seitenansicht der Anordnung nach Fig. 7
und
- Fig. 9: die Draufsicht auf den Anschlußbereich der Anordnung nach den Fig. 7 und 8.

Die Figuren 2 und 3 zeigen ein einzelnes Bordbrett 20, welches aus einem ggf. aus mehreren Streifen verleimten Holzbrett, aus einem stranggepreßten Leichtmetallprofil oder auch aus einem Verbundwerkstoff, ggf. unter Zuhilfenahme von Kunststoff gebildet sein kann. Es hat eine Länge L, die der Länge der zugeordneten Gerüstböden entspricht und die zwischen ca. 70 und ca. 400 cm liegt. Das Bordbrett hat eine Höhe H, die ausreichend ist, daß seitlich nichts abgleiten kann und die beispielsweise ca. 15 cm beträgt. Es hat eine Dicke D, die in der Regel ca. 25 bis 50 mm beträgt. An den Enden 21.1 und 21.2 des Bordbrettes sind Beschläge 22.1 und 22.2 befestigt, und zwar auf der Außenseite 23 des Bordbrettes 20, so daß sie im ganzen über die Oberfläche 23.1 des Bordbrettes 20 überstehen.

Die Flachteile 25 der Beschläge 22.1 und 22.2 sind aus stabilem Stahlblech in der aus Fig. 2 ersichtlichen Form ausgestanzt und mit Hilfe von beispielsweise zwei Nieten 27 auf dem Bordbrett 20 außenseitig festgenietet. Sie tragen je ein Umgreifteil in Form eines Hakens 26. Die Gestaltung ist dabei so getroffen, daß die von einer rechteckigen Lasche 25.1 und dem Haken 26 gebildeten Halteteile an beiden Enden des Bordbrettes 20 sowohl über die Enden 21.1 und 21.2 nach außen hin überstehen als auch über die Oberfläche 23.1, so daß sie in zwei Richtungen ausladend gestaltet sind.

Diese ausladenden Teile liegen jedoch an beiden Enden des Bordbrettes, jeweils auf derselben Seite der Höhenmitte HM, wie es Fig. 2 zeigt. Dabei ist das Flachteil 25 mit einem Eckausschnitt 25.2 von der gleichen Größe wie die Lasche 25.1 gestaltet. Mitten auf der Außenseite der Lasche 25.1 ist jeweils der Haken 26 aufgesetzt, beispielweise aufgeschweißt oder in eine Bohrung mit einem Zapfen eingenietet. Dabei ist der Haken 26 von einem stabilen Stab, beispielsweise aus Rundstahl oder einem im Querschnitt rechteckigen, insbesondere quadratischen, Stab gebildet, wobei er - wie aus Fig. 3 ersichtlich - nach außen abgebogen ist. Dabei ist die Gestaltung so getroffen, daß die Stielanlagebereiche 26.3 und 26.4 beider Haken 26.1 und 26.2 einen Abstand A aufweisen, der dem nur um das Einführspiel verkleinerten Innenabstand IA zweier im Rastermaß angeordneter, benachbarter Stiele 11 (Fig. 1) entspricht. Die Außenanlagebereiche 26.5 und 26.6 haben einen Abstand AA von der Oberfläche der Lasche 25.1, der der Dicke bzw. dem Durchmesser DS der Stiele 11 entspricht, so daß, wie ersichtlich, die Sicherung in zwei Richtungen durch jeden Haken und die zugehörige Lasche gewährleistet ist. Dadurch, daß die Haken 26 auf der Außenseite des Bordbrettes 20 liegen, jedoch jeweils auf derselben Seite der Höhenmitte HM, können die Bordbretter 20 auf Umschlag liegend so gestapelt werden, daß die Haken 26 des einen Bordbrettes in die Eckausschnitte 25.2 des nebenliegenden Bordbrettes eingreifen und sogar noch darüber hinaus in den Freibereich des nächsten Bordbrettes.

Da es sich um relativ dünne Haken und relativ große Eckausschnitte handelt, behindern sie sich auch beim schnellen Ablegen und Aufnehmen gegenseitig nicht, was bei anderen Ausbildungen zu befürchten ist, oder zumindest bei der Gestaltung berücksichtigt werden muß.

Die Flachteile 25 sind dabei so gestaltet, daß der Befestigungsbereich 25.3 doppelt so breit ist wie die Lasche 25.1 und sich auf die andere Seite der Höhenmitte HM erstreckt, so daß die beiden Nieten 27 in großem Abstand voneinander angebracht werden können. Dabei steht der Befestigungsbereich 25.3 um einen geringen Betrag als Kantenschutzbereich 25.4 über das Ende 21.1 bzw. 21.2 des Bordbrettes 20 über, wie es Fig. 2 zeigt. Dieser reicht in den Freiraum hinein, jedoch nicht so weit, wie der Haken 26 vom Ende des Bordbrettes beabstandet ist. Durch diesen Überstand wird verhindert, daß die Haken beim Stapeln an das Holz oder dgl. des nächsten Bordbrettes anstoßen. Sie liegen mit ausreichendem Spiel in dem Eckausschnitt 25.2 des benachbarten Bordbrettes.

Die Bordbretter 20 dienen dazu, in Gerüsten 10 eingesetzt zu werden. Derartige Gerüste haben in jeder Ecke jedes Feldes mindestens einen Stiel 11, wobei diese von benachbarten Feldern gemeinsam benutzt werden können. Bei der speziellen Ausbildung nach den Zeichnungen sind auf den Stielen Lochscheiben 12 befestigt. Auf diese werden die Anschlußschuhe 13 von Querriegeln 14 aufgesteckt und durch Einschlagen von Keilen 15 in bekannter Weise gesichert. Quer verlaufende, als nach oben offene U-Profile gestaltete Tragriegel 16 sind auf gleiche Weise befestigt und tragen in üblicher Weise die Gerüstböden 17. Diese können in üblicher Art auf die verschiedenste Weise gestaltet sein. Es können jedoch auch spezielle Gerüstböden verwendet werden, wie sie im folgenden beschrieben werden.

Die Fig. 1 und 4 zeigen Ausschnitte aus einem Gerüst, für das die Bordbretter 20 mit ihren Beschlägen 22 speziell entwickelt sind. Das Gerüst nach Fig. 1 besteht aus den Feldern 18.1, 18.2 und 18.3. Die Felder 18.1 und 18.3 sind rechteckig. Das Feld 18.2 hat parallel verlaufende Außenränder, ist jedoch an beiden Seiten schiefwinklig abgeschlossen. Das wird erreicht, indem man die Stiele 11 der Gerüstfelder 18.1 und 18.3 in geeigneter Lage zueinander und zu dem jeweils einzurüstenden Bauwerk aufstellt. Dabei ergibt sich ein kürzerer Horizontalriegel 14.2. In die Felder 18.1 und 18.3 werden übliche rechteckige Gerüstböden 17 eingehängt. Das Feld 18.2 ist hier mit einfach über die Gerüstböden 17 der Felder 18.1 und 18.3 gelegten Gerüstbohlen 19 abgedeckt. Es können auch spezielle, mit relativ dünnwandigen, beispielsweise aus Leichtmetall oder verzinktem Stahlblech geformten Enden ausgestattete Eckböden verwendet werden. Diese liegen genauso auf den Endbereichen der rechteckigen Gerüstböden 17 auf. Dadurch ergibt sich für die einzuhängenden Bordbretter 20 die Situation, daß sie in geringfügig unterschiedlicher Höhenlage vorzusehen sind. Die Bord-bretter 20.1, welche den rechteckigen Gerüstböden 17 zugeordnet sind, liegen auf deren Kante - wie aus Fig. 4 rechts ersichtlich - auf. Ihre Laschen 25.11 liegen unterhalb der Höhenmitte HN und zwischen dem Stiel 11 und der Außenkante des Keiles 15, wie es Fig. 4 deutlich veranschaulicht. Hier ist auch ersichtlich, daß kein Platz für ein weiteres Befestigungselement eines Bordbrettes 20 vorhanden ist. Demgemäß wird nun auf der Außenseite des Gerüstfeldes 18.2 ein völlig gleiches Bordbrett 20 verwendet, nur wird es in umgekehrter durch das Bezugszeichen 20.2 gekennzeichneten Anordnung, also auf Umschlag, eingebaut. Das ist möglich, weil die Halteteile auf derselben Seite der Höhenmitte HM liegen. Nunmehr kann auch die Unterkante des Bordbrettes auf den höher liegenden Gerüstbohlen 19 aufliegen und die Lasche 25.12 kann nunmehr, wie aus Fig. 4 ersichtlich, ohne weiteres in einem der Dicke der Gerüstbohle 19 entsprechenden Abstand oberhalb der Lasche 25.11 des rechts liegenden Bordbrettes 20.1 frei beweglich an den Stiel 11 angesteckt und um diesen herumgeschwenkt werden und ist dabei mit seinem Haken gesichert. Auch der Keil 15.1 des schiefwinklig angeschlossenen Horizontalriegels 14.1 behindert die Anordnung nicht. Da das nächste Feld wieder ein rechtwinklig angeschlossenes Feld ist, kann diesem ein Bordbrett mit unten liegenden Laschen 25.1 zugeordnet werden.

Fig. 5 veranschaulicht eine etwas andere Situation, bei der vor allem der Angriff der Haken 26 gezeigt ist, und der Winkel zwischen den beiden Bordbrettern etwas größer ist.

Fig. 6 veranschaulicht, wie an ein- und demselben Gerüstfeld an einer Außenecke das eine Bordbrett 20.1 mit unten liegenden Laschen 25.1 und Haken 26 und das andere Bordbrett 20.2 mit oben liegenden Laschen 25.1 und Haken 26 eingesetzt ist, wobei die Kanten der Laschen sich behrühren oder in geringem Abstand voneinander verlaufen, weil die Bordbretter 20.1 und 20.2 sich beide auf demselben Gerüstboden 17 abstützen.

Die Figuren 7 bis 9 veranschaulichen eine Anordnung, bei der für länger gerade durchlaufende Gerüststrecken rechteckige Gerüstböden 17 in rechteckigen Feldern unmittelbar aneinander angereiht sind und bei der die Bordbretter 20.1 und 20.2 abwechselnd mit unten liegenden und oben liegenden Halteteilen 25.1 und 26 einfach eingelegt und an den Stielen 11 gesichert sind.

Zusammengefaßt kann die Erfindung auch wie folgt beschrieben werden :
Die Bordbrettausbildung zeigt über die Enden (21.1, 21.2) der Bordbretter (20) überstehende Laschen (25.11; 25.12) die auf derselben Seite der Höhenmitte des Bordbrettes (20.1, 20.2) befestigt sind. Durch abwechselndes Einlegen der Bordbretter greifen die Halteteile an ein- und demselben Stiel (11) einmal unten liegend und vom anderen Bordbrett (20.2) oben liegend an. Entsprechende, außen um den Steil greifende Haken sichern die Bordbretter (20.1; 20.2) gegen axiales Verschieben und seitliches Abkippen.

### Bezugszeichenliste:

- 10: Gerüst
- 11: Stiel
- 12: Lochscheibe
- 13: Anschlußschuh
- 14: Querriegel
- 14.1: Horizontalriegel
- 14.2: Horizontalriegel
- 15: Keil
- 15.1: Keil
- 16: Tragriegel
- 17: Gerüstboden
- 18.1: Gerüstfeld/Feld
- 18.2: "
- 18.3: "
- 19: Gerüstbohle
- 20: Bordbrett
- 20.1: "
- 20.2: "
- 21.1: Ende von 20
- 21.2: "
- 22: Beschlag
- 22.1: Beschlag
- 22.2: "
- 23: Außenseite von 20
- 23.1: Oberfläche von 20
- 25: Flachteile von 22
- 25.1: Lasche
- 25.11: "
- 25.12: "
- 25.2: Eckausschnitt
- 25.3: Befestigungsbereich
- 25.4: Kantenschutzbereich
- 26: Umgreifteil/Haken
- 26.1: Haken
- 26.2: "
- 26.3: Stielanlagebereich
- 26.4: "
- 26.5: Außenanlagebereich
- 26.6: "
- 27: Nieten
- L: Länge von 20
- H: Höhe von 20
- D: Dicke von 20
- DS: Durchmesser von 11
- HM: Höhenmitte
- A: Abstand von 26.3/26.4
- IA: Innenabstand von 11
- AA: Abstand von 26.5/26.6

## Patentansprüche

1. Verbindungseinrichtung
von mindestens einem Bordbrett an einem Gerüst (10) mit Stielen (11) und mit wenigstens einem Gerüstboden (17),
an dessen Rand das vertikal stehende Bordbrett (20) angeordnet und im Bereich der Stiele (11) gegen seitliches Abkippen gesichert ist,
wozu an den Enden (21.1;21.2) des Bordbrettes (20) metallene Beschläge (22.1; 22.2) vorgesehen sind, welche zumindest über die Enden des Bordbrettes ausladende Halteteile (25, 26) aufweisen, die sich nur über einen Teil der Höhe des Bordbrettes (20) erstrecken,
**dadurch gekennzeichnet,**
- daß die ausladenden, für das Angreifen an den Stielen (11) gestalteten Halteteile (25.1; 26) beider Enden des Bordbrettes
höchstens bis zur Höhenmitte (HM) des Bordbrettes (20) reichen und
auf derselben Seite der Höhenmitte (HM) desselben Bordbrettes liegen,
- und daß die Beschläge (22.1; 22.2)
jeweils mit einem Flachteil (25) gebildet sind, welches mit einem Umgreifteil (26) ausgestattet ist,
das ausserhalb der Oberfläche (23.1) des Bordbrettes (20) liegt
und den zugeordneten Stiel (11) von der Seite des Bordbrettes (20) umgreift.

2. Verbindungseinrichtung nach Anspruch 1,
**dadurch gekennnzeichnet,** daß
die beiden Umgreifteile jedes Bordbrettes (20) von je einem stabilen, zu einem Haken (26) abgewinkelten oder abgebogenen Stab gebildet sind, der vorzugsweise mittig auf der ausladenden Lasche (25.1) des Flachteiles (25) derart befestigt ist, daß die beiden Stielanlagebereiche (26.3; 26.4) für die Sicherung gegen Längsverschiebung des Bordbrettes (20) einen Abstand (A) aufweisen, der dem nur um das Einführspiel verkleinerten Innnnabstand (IA) zweier im Rastermaß angeordneter benachbarter Stiele (11) entspricht, und dessen Aussenanlagebereich (26.5; 26.6) jeweils in einem der Dicke (DS) des Stieles (11) entsprechenden Abstand vom Flachteil (25.1) liegt.

3. Verbindungseinrichtung nach wenigstens einem der übrigen Ansprüche,
**dadurch gekennzeichnet,** daß
der Beschlag (22.1; 22.2) mit einem Flachteil (25) gebildet ist, der mit einem über die Höhenmitte (HM) reichenden Befestigungsbereich (25.3) ausgestattet ist, welcher auf der Außenseite (23) des Bordbrettes (20) befestigt, vorzugsweise angenietet ist und neben der am Stiel (11) angreifenden Lasche (25.1) einen über das Ende (21.1; 21.2) des Bordbrettes (20) geringfügig überstehenden, auch in extremen Winkellagen nicht an Befestigungsteile (15, 13) des Gerüstes (10) anstoßenden Kantenschutzbereich (25.4) aufweist.

4. Verbindungseinrichtung nach wenigstens einem der übrigen Ansprüche,
**dadurch gekennzeichnet,** daß
der Flachteil (25) aus einem rechteckigen Flachstahlabschnitt oder Blechstanzteil besteht, an welchem ein der Grösse der am Stiel (11) angreifenden Lasche (25.1) gleicher Eckbereich (Eckausschnitt 25.2) ausgeschnitten ist.

## Claims

1. Connector
for at least one floorboard to a scaffold (10) with poles (11) and at least one scaffold floor (17),
at the edge of which is arranged the perpendicularly positioned floorboard (20), which is secured against lateral tilting in the area of the poles (11),
for which purpose the ends (21.1; 21.2) of the floorboard (20) are provided with metal fittings (22.1; 22.2) comprising holding elements (25, 26) which protrude at least beyond the ends of the floorboard and which extend only over one part of the height of the floorboard (20),
**characterised in that**
- that the projecting holding elements (25.1; 26), which are arranged for engaging the poles (11), of both floorboard ends
reach no higher than to the height centre (HM) of the floorboard (20) and
are positioned on the same side of the height centre (HM) of the same floorboard,
- and that the fittings (22.1; 22.2)
are formed with a respective flat part (25) which is arranged to have a reaching-around part (26),
which is located outside the surface (23.1) of the floorboard (20) and
which reaches around the associated pole (11) from the side of the floorboard (20).

2. Connector according to claim 1, **characterised in that** the two reaching-around parts of each floorboard (20) are formed by a respective rod which is stable, angled so as to form a hook (26) or bent off and which is preferably centrally mounted on the protrusion (25.1) of the flat element (25), so that the two pole-abutment areas (26.3; 26.4) are at a distance (A) from each other to prevent longitudinal displacement of the floorboard (20), which distance corresponds with the inside gap (IA), which is only reduced by the feed clearance, of two adjacent poles (11) arranged in a raster measure, and the external abutment area (26.5; 26.6) of which is positioned at a distance to the flat element (25.1) which corresponds with the thickness (DS) of the pole (11).

3. Connector according to at least one of the claims, **characterised in that** the fitting (22.1; 22.2) is formed with a flat element (25) comprising a mounting area (25.3) which extends above the middle height (HM) and which is attached to the outside (23) of the floorboard (20), preferably by rivets, and which has alongside the tongue (25.1), which engages the pole (11), an edge-protection area (25.4), which extends slightly beyond the end (21.1; 21.2) of the floorboard (20) and which will not even in extreme angular positions make contact with mounting elements (15, 13) of the scaffolding (10).

4. Connector according to at least one of the claims, **characterised in that** the flat element (25) is composed of a rectangular flat steel section or a punched metal-sheet section, from which is cut out a corner area (corner cut-out 25.2) which is in size equal the tongue (25.1) which engages the pole (11).

## Revendications

1. Dispositif d'assemblage d'au moins une planche de bordure sur un échafaudage (10) muni de montants (11) et d'au moins un plancher d'échafaudage (17), au bord duquel la planche de bordure (20) verticale est agencée et protégée contre un basculement latéral dans le domaine des montants (11), ce pourquoi il est prévu au niveau des extrémités (21.1 ; 21.2) de la planche de bordure (20) des ferrures métalliques (22.1 ; 22.2) qui comportent des parties de maintien (25, 26) qui font saillie au moins des extrémités de la planche de bordure et qui ne s'étendent que sur une partie de la hauteur de la planche de bordure (20), caractérisé
- en ce que les parties de maintien (25.1 ; 26) des deux extrémités de la planche de bordure, qui font saillie et qui sont conçues pour agir sur les montants (11) atteignent au plus le milieu de la hauteur (HM) de la planche de bordure (20) et sont situées du même côté du milieu de la hauteur (HM) de cette planche de bordure,
- et en ce que les ferrures (22.1 ; 22.2)
sont munies chacune d'une partie plate (25) qui comporte une partie enveloppante (26),
qui est située à l'extérieur de la surface (23.1) de la planche de bordure (20) et qui entoure le montant (11) associé sur le côté de la planche de bordure (20).

2. Dispositif d'assemblage selon la revendication 1, caractérisé en ce que les deux parties enveloppantes de chaque planche de bordure (20) sont constituées chacune par une barre stable, courbée ou tordue en un crochet (26), qui est de préférence fixée de manière centrée sur la patte en saillie (25.1) de la partie plate (25) de telle manière que les deux domaines d'appui des montants (26.3 ; 26.4) présentent, pour empêcher un déplacement longitudinal de la planche de bordure (20), une distance (A) qui correspond à la distance interne (IA), diminuée seulement du jeu d'insertion, entre deux montants (11) voisins disposés suivant les dimensions du réseau, et dont le domaine d'appui externe (26.5 ; 26.6) est situé dans chaque cas à une distance de la partie plate (25.1) qui correspond à l'épaisseur (DS) du montant (11).

3. Dispositif d'assemblage selon au moins l'une des autres revendications, caractérisé en ce que la ferrure (22.1 ; 22.2) est munie d'une partie plate (25) qui comporte un domaine de fixation (25.3) qui dépasse le milieu de la hauteur (HM) et qui est fixé, de préférence riveté, sur le côté externe (23) de la planche de bordure (20), et comporte à côté de la patte (25.1) qui agit sur le montant (11) un domaine de protection des bords (25.4) qui fait légèrement saillie au-delà de l'extrémité (21.1 ; 21.2) de la planche de bordure (20) et qui, même dans les positions angulaires extrêmes, ne vient pas en contact avec les parties de fixation (15, 13) de l'échafaudage (10).

4. Dispositif d'assemblage selon au moins l'une des autres revendications, caractérisé en ce que la partie plate (25) consiste en une section d'acier plat rectangulaire ou en une pièce de tôle rectangulaire dans laquelle est découpé un domaine angulaire (découpure angulaire 25.2) de même taille que la patte (25.1) qui agit sur le montant (11).
